# EUROPÄISCHE PATENTSCHRIFT

(11) **EP 2 481 565 B1**
(45) Veröffentlichungstag und Bekanntmachung des Hinweises auf die Patenterteilung: **18.05.2016**
(21) Anmeldenummer: 12151491.3
(22) Anmeldetag: 18.01.2012
(51) Int. Cl.: B31B 1/00

(54) **Verfahren und ein System zum Abarbeiten zumindest zweier aufeinander folgender Aufträge zur Herstellung von Säcken**
Method and system for processing at least two orders following each other to produce sacks
Procédé et système de traitement d'au moins deux applications se déroulant l'une après l'autre pour la fabrication de sacs

(30) Priorität: 31.01.2011 DE 102011003380
(43) Veröffentlichungstag der Anmeldung: 01.08.2012
(73) Patentinhaber: Windmöller & Hölscher KG, 49525 Lengerich/Westf. (DE)
(72) Erfinder: Dieckmann, Franz-Josef, 49497 Mettingen (DE); Schrödter, Andreas, 49549 Ladbergen (DE); Hawighorst, Thomas, 49205 Hasbergen (DE)

(56) Entgegenhaltungen:
- DE-B- 1 298 873
- DE-B4- 4 497 816
- GB-A- 2 127 582
- US-A1- 2005 049 745

## Beschreibung

Die Erfindung betrifft ein Verfahren und ein System zum Abarbeiten zumindest zweier aufeinander folgender Aufträge zur Herstellung von Säcken.

Bei dem Verfahren beziehungsweise in dem System werden zumindest zwei Arbeitsschritte an Säcken oder Sackhalbzeugen verrichtet.
Hierbei werden mindestens eine Maschine und eine Speicher- und Transportvorrichtung als Bestandteile eines Systems verwendet.

Zur Herstellung von Säcken oder Beuteln sind mehrere Arbeitsschritte erforderlich, die in dem eingangs genannten System durchgeführt werden.

Zunächst werden in der Regel Schlauchstücke aus einer oder mehreren flachen Materialbahnen, meist Papier- und/oder Kunststoffbahnen hergestellt, indem diese Bahnen zunächst zu einem Schlauch zusammengelegt werden, wobei die sich überlappenden Randbereiche miteinander mit Klebstoff verklebt werden. Anschließend wird der Schlauch in Schlauchstücke vereinzelt. Diese Maschine zum Bilden der Schlauchstücke wird als Schlauchmaschine bezeichnet. Eine solche Schlauchmaschine ist in der Druckschrift DE 197 04 332 A1 offenbart. Schlauchmaschinen werden für die Zwecke der vorliegenden Druckschrift als Maschinen bezeichnet, da Arbeitsschritte an den Säcken, Sackhalbzeugen oder Teilmengen dieser Gegenstände durchgeführt werden, die für die spätere Nutzung dieser Gegenstände - zu der auch der Transport der Säcke außerhalb des Systems zählt - notwendig sind.

Eine weitere Maschine ist eine so genannte Bodenlegemaschine. In ihr werden an einem oder an beiden offenen Enden dieser Schlauchstücke Böden geformt, indem die Enden unter Ausbildung von Bodenrechtecken und Dreieckstaschen aufgezogen werden. Teile der Bodenrechtecke werden anschließend, zum Teil nach Einbringung eines Ventilzettels, zurückgefaltet und mit Klebstoff verklebt. Auf diese Weise entsteht ein befüllbarer Sack. An geeigneten Stellen in dieser Maschine können zusätzlich noch Innenriegel und/oder Bodendeckblätter aufgeklebt werden. Schließlich werden die Säcke zu Sackstapeln angeordnet. Wichtige Funktionen von Bodenlegemaschinen sind den Druckschriften DE 195 40 148 A1, DE 195 40 150 A1, DE 196 21 586 A1, DE 103 09 893 A1, D1 103 27 646 A1, EP 1 892 086 A1 und DE 103 30 750 A1 zu entnehmen.

In einer weiteren Maschine, der Palettiermaschine, können die Sackstapel auf Paletten angeordnet werden, so dass eine große Anzahl an Säcken auf einfache Weise abtransportiert werden können. Die Druckschriften DE 100 22 272, DE 103 09 131 und DE 10 2005 049 964 A1 zeigen solche Palettiermaschinen. Auch die Palettierung der Sackstapel gehört zu den Arbeitsschritten, die zu der Nutzung der Säcke außerhalb des Produktionssystems notwendig sind beziehungsweise, die die Art und Effizienz ihrer Nutzung bestimmen.
Das liegt unter anderem an dem hohen Anteil, den Transportkosten bei dem Produkt "Säcke" haben können. Daher ist eine Platz sparende und sichere Palettierung notwendig.

Weitere Maschinen können im Produktionsprozess integriert sein.

Im Rahmen dieser Patentanmeldung sind unter Maschinen alle Maschinen zu verstehen, die Material, also beispielsweise Materialbahnen, Schlauchstücke oder fertige Säcke ver- oder bearbeiten, behandeln, anordnen oder andere Veränderungen an ihnen vornehmen. Den Maschinen sind Steuerkomponenten zugeordnet, welche die für den Betrieb der Maschine notwendigen Funktionen und Aggregate steuern. Solche Steuerkomponenten können Hardware-Elemente, wie etwa eine SPS (speicherprogrammierbare Steuerungseinheit) oder ein IPC (Industrie-PC) sein. Auch Software-Code kann Bestandteil der Steuerkomponenten sein. Die Steuerung kann dabei auf der Basis der vom Bedienpersonal vorgegebenen Anforderungen erfolgen. So kann das Bedienpersonal beispielsweise die Fertigungsgeschwindigkeit vorgeben.

Zwischen den einzelnen Maschinen kann jeweils zumindest eine Transport- oder Lagervorrichtung vorgesehen sein, die die Maschinen miteinander verbindet. Das bedeutet, dass die Werkstücke, also die Schlauchstücke oder Säcke, mit diesen Transport- und/oder Lagervorrichtungen zwischen den Maschinen transportiert werden können, wobei diese Vorrichtungen eine gewisse Menge an Werkstücken (Speichervolumen) aufnehmen können. Jedes Werkstück beziehungsweise Sackhalbzeug, das durch eine Transport- und/oder Lagervorrichtung von einer Maschine übernommen wird, wird also nicht sofort von der im Produktionsfluss folgenden Maschine weiterverarbeitet. Vielmehr verweilt das Werkstück in dieser Vorrichtung. Dadurch wird das ausreichende Abtrocknen der Klebstoffe ermöglicht. Außerdem wird ein Puffer für den Fall geschaffen, dass eine der Maschinen nicht mit ausreichender Leistungsfähigkeit arbeiten kann. Die Transport- und/oder Lagervorrichtungen stellen somit einen Speicher dar. In den Transport- und Lagervorrichtungen werden in der Regel keine Veränderungen an den Werkstücken vorgenommen. Es kommt in den Lager- und Transportvorrichtungen lediglich zu einer Ortsveränderung, die bei der Nutzung des späteren Produkts keine Rolle spielt. Oft werden die Werkstücke in den Lager- und Transportvorrichtungen auch gewendet, gedreht und gepresst werden.
Die Werkstücke können einzeln, vorzugsweise aber in Stapeln, transportiert oder gelagert werden. Diese Stapel sind eine Form von Teilmengen der vorgenannten Säcke oder Sackhalbzeuge.
Eine solche Transport- und/oder Lagereinrichtung ist in der WO 2005/018923 A1 offenbart.

Weitere Transportvorrichtungen sind aus den Druckschriften DE 44 97 816 B4, US 2005/0049745 und GB 2127 582 bekannt. In allen Druckschriften werden Verfahren und Einrichtungen zum Verfolgen und damit zur genauen Lokalisierung von Lasten gezeigt.

Lager- und Transportvorrichtungen werden in den gattungsgemäßen Verfahren und Systemen auch lediglich zum Lagern verwendet. In diesem Falle sind sie einer Maschine nachgeschaltet, stellen jedoch keine direkte Verbindung zu einer weiteren Maschine her. Das einfachste System im Sinne der vorliegenden Druckschrift besteht demnach aus einer Maschine und einer Lager- und Transportvorrichtung.

Diese Lager- und Transportvorrichtungen transportieren die Säcke oder Sackhalbzeuge. Die Lager- und Transportvorrichtungen enthalten oft Förderbänder. Zu den wichtigen Arbeitsschritten, die in Lager- und Transportvorrichtungen vorgenommen werden können, gehört das Wenden der Säcke, Sackhalbzeuge oder der Sackstapel. Dies ist notwendig, um bei verschiedenen Aufträgen eine unterschiedliche Ausrichtung der Sackventile zu den Sacknähten (ursprünglich Naht des in der Schlauchmaschine gefertigten Schlauchs) herbeizuführen. Oft spielt auch eine unterschiedliche Ausrichtung des Ventils zu dem Druckbild, mit dem die Sackwandungen oft versehen werden, ebenfalls eine Rolle

Die vorstehend beschriebenen Maschinen und Lager- und Transportvorrichtungen, die einem System zugeordnet sind, werden nachstehend gemeinsam Bestandteile eines Systems genannt.

Es hat sich gezeigt, dass die beschriebenen Verfahren und Systeme insbesondere dann ineffizient und fehleranfällig arbeiten, wenn unterschiedliche Aufträge in schneller Folge aufeinander abfolgen.
Dies liegt unter anderem daran, dass sich die Säcke aufeinander abfolgender Aufträge oft nur marginal unterscheiden, wobei eine für den Laien erstaunliche Vielzahl von Einzelmerkmalen vorhanden ist, in denen die Säcke unterschiedlicher Aufträge sich unterscheiden können. Die Maschinenbediener begegnen diesen Schwierigkeiten oft, indem sie die zumindest eine Transport- und Lagervorrichtung völlig von Säcken oder Sackhalbzeugen des alten Auftrags räumen, bevor der neue Auftrag beginnt. Durch diese Methode lassen sich zwar Fehler aufgrund der Umstellung besser vermeiden, aber sie führt dazu, dass an zumindest zwei Maschinen gleichzeitig (die Maschine vor und die nach der betreffenden Lager- und Transportvorrichtung) keine Produktion stattfindet. Darüber hinaus kommt es trotz dieser Vorsichtsmaßnahmen des Öfteren zu Fehlern, da beispielsweise an einer Bodenlegemaschine eine Vielzahl von Funktionskomponenten neu einzustellen ist. Zusammenfassend lässt sich also sagen, dass die Umstellung von Verfahren und Systemen zur Herstellung von Säcken in einem Spannungsfeld zwischen hohen Maschinenstillstandszeiten und hohen Ausschussraten stattfindet.

Herstellung von Säcken in einem Spannungsfeld zwischen hohen Maschinenstillstandszeiten und hohen Ausschussraten stattfindet.
Sowohl Maschinenstillstandszeiten als auch hohe Ausschussraten belasten die Effizienz der genannten Verfahren und Systeme.
Daher besteht die Aufgabe der vorliegenden Erfindung darin, die Effizienz der Verfahren und Systeme zur Herstellung von Säcken bei der Abarbeitung aufeinander folgender Aufträge zu steigern.

Diese Aufgabe wird durch die Ansprüche 1 und 13 gelöst.

Hierbei fügt der Verfahrensanspruch 1 seinem Oberbegriff die folgenden Merkmale bei:
- dass zumindest einer Teilmenge der Säcke oder Sackhalbzeuge, die das System bearbeitet, von einer Steuervorrichtung Daten zugeordnet werden,
- dass im Rahmen einer ersten Lokalisierung der Aufenthaltsort der zumindest einen Teilmenge, der Daten zugeordnet sind, zumindest zu einem ersten Zeitpunkt ermittelt wird,
- dass die Steuervorrichtung im Rahmen zumindest einer zweiten Lokalisierung aufgrund der ersten Lokalisierung und weiterer Produktionsdaten den Aufenthaltsort dieser Teilmenge zu einem zweiten Zeitpunkt ermittelt und
- dass verschiedene Funktionskomponenten des Systems durch den Funktionskomponenten jeweils individuell zugeordnete Aktoren aufgrund der Daten und/oder der Lokalisierung der Teilmengen von einem ersten in ein zweites Format umgestellt werden.

Zu dem ersten kennzeichnenden Spiegelstrich ist zu sagen, dass eine Teilmenge der Säcke oder Sackhalbzeuge natürlich aus einem oder mehreren dieser Gegenstände bestehen kann. Oft wird die Teilmenge als Stapel dieser Gegenstände vorliegen. Dieser Teilmenge sollen Daten zugeordnet werden. Diese Daten können ein Bit umfassen (z. B. "Teilmenge ist da oder nicht da") oder sie können einen Datensatz bilden, der Daten über die Teilmengen enthält und diese Teilmenge damit auch mehr oder weniger vollständig charakterisiert.

Der zweite Spiegelstrich befasst sich mit einer ersten Lokalisierung der Teilmenge im System. Diese besteht darin, dass der Aufenthaltsort der Teilmenge im System, der Daten zugeordnet sind, zu zumindest einem Zeitpunkt festgestellt wird. Dies kann dadurch geschehen, dass ein Signal ausgegeben wird, wenn eine Teilmenge - wie die erste oder letzte Teilmenge eines Auftrages - einen bestimmten Punkt im System passiert. Dieser Punkt kann die Übergabestelle zwischen einer Maschine und einer

Lagertransportvorrichtung sein, er kann aber auch die Querschneidevorrichtung der Schlauchmaschine oder eine Sensoreinheit sein, die unter anderem in einer Lager- oder Transportvorrichtung arbeitet.
In diesem Zusammenhang kommen unter anderem optische, mechanische oder auf Ultraschallbasis arbeitende Sensoren in Frage.
Der dritte Spiegelstrich befasst sich mit zumindest einer zweiten Lokalisierung, die darin besteht, dass aufgrund der ersten Lokalisierung und weiterer Produktionsdaten der Aufenthaltsort der zumindest einen Teilmenge zu einem zweiten Zeitpunkt ermittelt wird. Zu diesen weiteren Produktionsdaten kann die Produktionsgeschwindigkeit (Geschwindigkeit von Teilmengen im System) gehören. In der Regel gehört zu der Geschwindigkeit dann auch der Ort zumindest einer Lokalisierung und der Zeitpunkt, zu dem sie stattfand. Insbesondere die Geschwindigkeit kann durch andere Größen wie Anzahl der Teilmengen zwischen zwei Lokalisierungen und/oder durch Sensorsignale ersetzt werden.

So kann bei einer einfachen Ausführungsform der Erfindung wie erwähnt eine erste Lokalisierung vorgenommen werden, indem ein Ein-Bit-Signal ausgegeben wird, wenn eine bestimmte Teilmenge einen bestimmten Punkt im System passiert. Die weiterhin nötigen Produktionsdaten können in der Maschinengeschwindigkeit bestehen. Aufgrund dieser Maschinengeschwindigkeit kann die Steuereinheit errechnen, wann die Teilmenge bestimmte andere Punkte in dem System - wie bestimmte Bearbeitungsstationen - erreicht. Bei diesem Beispiel ist der Abstand zwischen den Lokalisierungen wichtig.
Alternativ oder ergänzend können die Signale von Sensoren und oder Aktoren als Produktionsdaten ausgewertet werden, um den Aufenthaltsort einer Teilmenge, an der eine erste Lokalisierung vorgenommen wurde, zu bestimmen. So kann die Steuervorrichtung aufgrund der Kenntnis der Zahl n an Teilmengen, die zwischen den Orten der ersten und zweiten Lokalisierung liegt, den Zeitpunkt der zweiten Lokalisierung bestimmen. Beispiel: Zwischen diesen beiden Orten befinden sich fünf Teilmengen, jede Teilmenge löst bei ihrer Passage ein Signal aus, beim sechsten Signal nach der ersten Lokalisierung ist die betreffende Teilmenge, die bereits einer ersten Lokalisierung unterzogen wurde, am Ort der zweiten Lokalisierung angekommen.

Aufgrund der vorangegangenen Lokalisierungen und von Produktionsdaten können auch weitere Lokalisierungen aufgrund der ersten Lokalisierung oder allgemeiner aufgrund einer vorangegangenen Lokalisierung und weiterer Produktionsdaten vorgenommen werden. Auch die weiteren Lokalisierungen werden ebenfalls als zweite Lokalisierung bezeichnet werden.
Ganz allgemein könnte man sagen, dass eine mte Lokalisierung aufgrund der Daten einer nten Lokalisierung und der weiteren Produktionsdaten vorgenommen werden kann, wobei n kleiner ist als m.

Es sind einfache Verfahren beziehungsweise Systeme denkbar, bei denen lediglich eine Maschine und eine Lager- und Transportvorrichtung zum Einsatz kommt und bei der der Effizienzgewinn dadurch erzielt wird, dass aufgrund einer zweiten Lokalisierung in der Lager- und Transportvorrichtung klar ist, an welcher Stelle Teilmengen des alten und des neuen Auftrages verortet sind, so dass diese ohne Zeitverlust in korrekter Form ihrer weiteren Verwertung zugeführt werden können. Insbesondere, wenn die Teilmengen in der Transport- und Lagervorrichtung ihre Reihenfolge beibehalten, ist es hier bereits sehr hilfreich, wenn die Auftrags- oder Produktgrenze durch die zweite Lokalisierung klar zu bestimmen ist. Dies kann schon der Fall sein, wenn entweder die letzte Teilmenge des alten Auftrages oder die erste Teilemenge des neuen Auftrages lokalisiert ist.

Weiterhin ist erfindungsgemäß vorgesehen, dass aufgrund der Daten verschiedene Funktionskomponenten des Systems von einem ersten in ein zweites Format umgestellt werden. Dies können vor allem die Funktionskomponenten der zweiten und dritten Maschine eines Systems sein.

Insbesondere bei Funktionskomponenten der Bodenlegemaschine kann es vorteilhaft sein, wenn diese sukzessive umgestellt werden. In sehr fortgeschrittenen Ausführungsformen der Erfindung kann auf diese Weise die Umstellung dazu geeigneter Funktionskomponenten innerhalb des Systems der Produkt- oder Auftragsgrenze voraneilen.

Bei vielen Systemen ist es vorteilhaft, wenn die erste Lokalisierung direkt in dem ersten Systembestandteil erfolgt. Dann kann beispielsweise in dem zweiten Systembestandteil eine zweite Lokalisierung vorgenommen werden. Zu den passenden Orten für Lokalisierungen zählen Ausscheideweichen. Oft sind dieser in der Transportrichtung der Säcke und Sackhalbzeuge den Maschinen oder bestimmten Bearbeitungsstationen nachgelagert, wobei eine solche nachgelagerte Ausscheideweiche auch baulich zu der betreffenden Maschine gehören kann. Oft werden die ersten Teilmengen, die diese Ausscheideweichen passieren, ausgesondert also an der Weiche ausgeschleust, da sie mit Qualitätsmängeln durch die noch nicht abgeschlossene Einstellung und/oder den Produktionsanlauf behaftet sind. Die erste Teilmenge der Gutproduktion, die in dem System verbleibt und zumindest an dieser Stelle nicht ausgeschleust wird, kann dann vorteilhafterweise lokalisiert werden.
Wie erwähnt können die Daten, die der zumindest einen Teilmenge zugeordnet werden, ganze Datensätze umfassen, die zumindest einen Teil der Produktionsparameter beziehungsweise Eigenschaften der Teilmengen charakterisieren. An dieser Stelle seien beispielhaft lediglich der Bodenmittenabstand und die Lage des Ventils relativ zu der Schlauchnaht erwähnt. Aufgrund der Wichtigkeit dieser Eigenschaft kann die Frage, ob eine Teilmenge in einer Lager- und Transportvorrichtung schon einmal gewendet und/oder gedreht wurde, sehr wichtig sein, so dass auch diese Eigenschaft einer Teilmenge (gewendet ja/nein, wie gewendet) vorteilhafterweise in einen Datensatz aufgenommen werden kann.

In fortgeschrittenen erfindungsgemäßen Verfahren können solche Datensätze während des Durchlaufs der Teilmengen durch das System zumindest ergänzt werden. Hierbei können Änderungen in dem Bearbeitungszustand der jeweiligen Teilmenge, Produktionsfehler oder sonstige Daten zu ihrer Beschaffenheit nachgetragen werden.
Vorteilhaft ist es auch, wenn zwei oder mehr Teilmengen pro Auftrag zumindest zweimal lokalisiert werden. Aufgrund dieser zumindest zweimaligen Lokalisierung einer geschlossenen Abfolge von Teilmengen ist es möglich, alle Teilmengen dieser Abfolge zu verorten. Allen diesen Teilmengen können dann gegebenenfalls Daten und auch weitere Produktionsdaten zugeordnet werden.

Insbesondere, wenn eine geschlossene Abfolge von Teilmengen zumindest zweimal lokalisiert wird, ist es vorteilhaft, wenn die (vorzeitige) Ausschleusung von Teilmengen bei der Verfolgung des Weges der Teilmengen durch das System berücksichtigt wird. Dies kann u. a. durch Sensoren an Ausscheideweichen oder durch die Aufzeichnung der Steuersignale, welche an die Auscheideweiche gehen, geschehen.

Besonders vorteilhaft ist es, wenn bei einem System mehrere Maschinen gleichzeitig unterschiedliche Aufträge ausführen. Sind diese beiden Maschinen durch eine Transport- und Lagereinheit miteinander verbunden, so kann sie Teilmengen des neuen Auftrages aufnehmen und gleichzeitig Teilmengen des alten Auftrages abgeben. Durch die bereits geschilderten Maßnahmen kann die Steuereinheit die Produkt- bzw. Auftragsgrenze in der Speicher- und Transportvorrichtung verfolgen und/oder den Weg der einzelnen Teilmengen durch diese Vorrichtung verfolgen, wenn die betreffende Abfolge von Teilmengen vollständig lokalisiert worden ist. In letzterem Fall wäre auch eine beliebige, z. B. besonders Platz sparende Anordnung der Teilmengen in der Speicher- und Transportvorrichtung möglich, die sich nicht streng an die Fertigungsreihenfolge der Teilmengen hält.
Wenn der Bediener aufgrund der Lokalisierungen den Lauf der Produktgrenze durch das System - oder gar den Verlauf einer Mehrzahl von oder aller Teilmengen durch das System - verfolgen kann, ist dies von großem Vorteil. Zu diesem Zweck kann die Steuervorrichtung eine geeignete Anzeigeeinheit ansteuern. Der Maschinenbediener weiß dann unter anderem besser, welche zusätzlichen manuellen Maßnahmen er durchführen sollte.
Erfindungsgemäße Systeme verfügen über Steuervorrichtungen, die zur Ausführung der in dieser Druckschrift beschriebenen und beanspruchten erfindungsgemäßen Verfahren eingestellt sind. Vorteilhaft ist hierbei, wenn auch den Speicher- und Transportvorrichtungen intelligente Steuervorrichtungen zugeordnet sind. Diese können über Interfaces mit zumindest einer Steuervorrichtung des Systems vernetzt sein.

In der vorliegenden Druckschrift werden die Begriffe Säcke und Beutel synonym verwendet. Es wird jedoch eingeräumt, dass die Erfindung bei Säcken noch vorteilhafter ist als bei Beuteln.

Es ist von großem Vorteil, wenn verschiedene, oder gar alle in dieser Druckschrift vorgestellten Verfahren von der Steuereinheit des Systems automatisiert ausgeführt werden. Hierzu kann die Steuervorrichtung entsprechend eingerichtet werden. Diese Einrichtung kann durch eine Programmierung vorgenommen werden. Diese Programmierung kann auch unter Verwendung von Datenträgern oder moderner Datenübermittlungsmethoden wie E-Mail, Chatting oder Fernwartungsmethoden vorgenommen werden.

Weitere Ausführungsbeispiele der Erfindung gehen aus der gegenständlichen Beschreibung und den Ansprüchen hervor.

Die einzelnen Figuren zeigen:
- Fig. 1: Seitenansicht einer Schlauchmaschine in einem erfindungsgemäßen System
- Fig. 2: schematischen Darstellung der in einer Bodenlegemaschine ablaufenden Fertigungsschritte
- Fig. 3: schematische Darstellung einer Ablageeinrichtung
- Fig. 4: Ansicht einer Palettiermaschine
- Fig. 5: Seitenansicht einer ersten Speicher- und Transportvorrichtung
- Fig. 6: Draufsicht auf eine ersten Speicher- und Transportvorrichtung und eine Schlauchmaschine
- Fig. 7: Schematische Darstellung eines Systems zur Produktion von Säcken

Fig. 1 zeigt eine Schlauchmaschine 1 als Bestandteil eines erfindungsgemäßen Systems. Gezeigt ist eine solche Maschine zum Herstellen eines vierlagigen Schlauches. Vier Lagen sind jedoch keine Beschränkung, es können auch Schläuche mit mehr oder mit weniger Lagen produzierbar sein. Die einzelnen Bahnen 6, 7 werden von hintereinander angeordneten und in Abwickeleinrichtungen 2, 3 gelagerten Materialrollen 4, 5 abgezogen. Es sind nur zwei Abwickeleinrichtungen dargestellt. Die Materialrollen 4, 5 sind in Gestellen 8, 9 drehbar gelagert. Die abgezogenen Bahnen 6, 7 laufen über Leitrollen zu den Vorzugseinrichtungen. Die Bahnen 6, 7, 10, 11 werden durch angetriebene Vorzugseinrichtungen vorgezogen, von denen jede aus der angetriebenen Vorzugswalze 12 und der den Umschlingungswinkel vergrößernden Leitwalze 13 besteht. Hinter den Vorzugswalzen 12, 13 ist eine die Bahn mit Nadellöchern versehende Einrichtung angeordnet, die aus einer Gegendruckwalze 14 besteht, über die die eingezogene Bahn läuft und an die eine Nadelwalze 15 anstellbar ist, die die Bahn entweder über ihre ganze Breite oder streifenmäßig mit Nadellöchern versieht, die der Entlüftung der aus den Bahnen hergestellten Säcken dienen.

Nun läuft jede-Papierbahn von der Nadelwalze zu der Messerwalze 16, die an eine Gegendruckwalze 17 anstellbar ist. Die Messerwalze 16 erzeugt eine Querperforation, die die spätere Abrisslinie bildet. Die Papierbahnen laufen daran anschließend in einen Ständer 18 ein, in dem die Bahnen 6, 7 und 10 beidseits der Querperforationen durch Klebstoffauftragswalzen 19 mit quer verlaufenden Klebstoffstreifen versehen werden. Nach dem Zusammenführen der Bahnen mittels der Umlenkrollen 20 laufen diese über Klebstoffauftragswalzen 21, welche die Bahnen mit Klebestoffaufträgen in Längsrichtung versehen. Es schließt sich die Schlauchbildungsstation 22 an, welche im Wesentlichen Führungselemente wie etwa Führungsbleche umfasst, mit welchen die Außenränder der Bahnen umgeschlagen und übereinander gelegt werden. Der so gebildete Schlauch 23 läuft nun in ein Abreißwerk 24 ein, in dem der Schlauch 23 entlang der Querperforation reißt und auf diese Weise in Schlauchstücke 25 vereinzelt wird. Ein solches Abreißwerk ist beispielsweise aus der EP 0 711 724 A1 bekannt. Aus mehreren Schlauchstücken 25 werden nun in der Stapeleinrichtung 26 Schlauchstückstapel 27 gebildet, die über eine erste Transporteinrichtung 28 abgeführt werden.

Die Schlauchmaschine umfasst mehrere Walzen, die angetrieben sein können. Neben den bereits genannten Vorzugswalzen 12 können weitere Walzen als Antriebswalzen ausgebildet sein. Die Maschinen- bzw. Fertigungsgeschwindigkeit kann dabei über Drehgeber an den Antriebswalzen (nicht gezeigt) oder über Drehgeber an einer Umlenkwalze gemessen werden. Als Beispiel umfasst die Umlenkwalze 29 einen Drehgeber 30. Auch ist denkbar, die Transportgeschwindigkeit einer Bahn direkt zu messen.

Der Umfang der Materialrollen 4 und 5 kann über Sensoren 31, 32 gemessen werden. Darüber kann, bei Kenntnis des Durchmessers der Wickelhülsen 35, die Restmenge des Materials bestimmt und damit der Zeitpunkt des spätesten Rollenwechsels vorausbestimmt werden. Als Alternative bieten sich Drehgeber 33, 34 an, die die Drehgeschwindigkeiten der Materialrollen messen. Unter Berücksichtigung der Fertigungsgeschwindigkeit kann der Zeitpunkt des Rollenwechsels bestimmt werden.

Ein weiterer Sensor 36-bestimmt die Anzahl der Schlauchstücke 25 in dem Schlauchstückstapel 27. Die Daten der Sensoren und Drehgeber 30 - 34 und 36 können über eine Datenleitung 37 der Steuereinheit 38 zugänglich gemacht werden. Weitere Sensoren und/oder Messeinrichtungen an weiteren Stellen der Maschine sind denkbar, auch sie wären über die Datenleitung 37 an die Steuereinheit 38 angeschlossen. Die Steuereinheit 38 steuert nun über die Steuerleitung 39 die Antriebe an. Beispielhaft ist gezeigt, dass die Steuerleitung 39 zum Antrieb der Umlenkwalze 12 führt.

Wie bereits erwähnt können bereits in der Schlauchmaschine 1 Sensoren für die erste Lokalisierung einer Teilmenge von Sackbestandteilen angebracht sein. Alternativ oder ergänzend können natürlich auch Steuersignale herangezogen werden. An der Vereinzelung des Schlauchs zu Schlauchstücken sind vor allem die Messerwalzen 16, die die Bahnen 6 an den späteren Abreißstellen perforiert bzw. schwächt und das Abreißwerk 24 beteiligt. Sensor oder Steuersignale zu einer Lokalisierung können unter anderem an den Messerwalzen oder Abreißstationen gewonnen werden. Soweit die Schlauchmaschine über eine eigene Steuervorrichtung verfügt, kann diese die Daten zu einer Lokalisierung aufnehmen und bei der Übergabe der jeweiligen Teilmenge von Schlauchstücken an den nächsten Bestandteil des Systems an eine weitere Steuervorrichtung des Systems weitergeben oder weiter selber verwerten, wenn sie selbst die Lokalisierung in weitern Systembestandteilen vornimmt.

Auch die erste Speicher- und Transporteinrichtung 28, die in diesem Fall der weitere Systembestandteil ist, wird hinsichtlich ihrer Transportgeschwindigkeit von der Steuereinrichtung 38 über eine Steuerleitung 40 gesteuert. Wenigstens ein Belegungssensor 41 kann vorgesehen sein, um den Füllungsgrad dieser ersten Transporteinrichtung 28 bestimmen zu können. Weitere Sensoren können zur Lokalisierung von Teilmengen an Schlauchstücken in der ersten Transporteinrichtung 28 vorgesehen sein. In den Figuren 1 und 2 wird nur ein Ausschnitt dieser Speicher- und Transporteinrichtung 28 gezeigt

Nicht gezeigt ist, dass zwischen den Abwickeleinrichtungen 2, 3 und den Vorzugswalzen 12 noch zumindest eine Druckmaschine angeordnet sein kann, die abgewickelte Bahnen, in der Regel eine der Bahnen, bedruckt. Auch an oder in dieser Druckmaschine können Betriebsparameter bestimmt oder berechnet werden. Dazu können Sensoren vorhanden sein, die zum Beispiel den Füllstand der Druckfarbe in den Farbtanks überwachen. Betriebsparameter der Druckmaschine können über nicht gezeigte Datenleitungen der Steuereinrichtung übermittelt werden. Diese Betriebsparameter können dann zum Einstellen oder zum Vorschlagen von Fertigungsgeschwindigkeiten von Maschinen herangezogen werden.

Die Figur 2 zeigt eine Bodenlegemaschine 50, der über die erste Transporteinrichtung 28 Schlauchstückstapel 27 zugeführt werden.
Die erste Transporteinrichtung 28 kann aus verschiedenen Elementen bestehen. So können mehrere Transporteinrichtungen vorgesehen sein. Hiervon können einige zum vertikalen Transport oder zur Änderung der Ausrichtung der Schlauchstücke relativ zu ihrer Transportrichtung, dienen. Auch eine oder mehrere Lagerelemente können vorgesehen sein, in denen die Schlauchstücke gewisse Zeiten verweilen können. Ein solches Lagerelement ist beispielsweise in der EP 1 593 614 beschrieben.

Die Bodenlegemaschine 50 übernimmt die Schlauchstücke 25 so, dass ihre Ausrichtung, das heißt die Ausrichtung der Längsklebenaht, quer zur Transportrichtung ist. Hierbei ist jedoch zu beachten, dass es bereits vier Möglichkeiten gibt, die Längsklebenaht relativ zu der Bodenlegevorrichtung und damit relativ zumindest zu einem von der Bodenlegevorrichtung eingebrachten Ventil zu positionieren. So kann die Längsklebenaht nach oben oder nach unten zeigen. Da sie jedoch keineswegs immer in der Mitte einer Sackwandung angeordnet ist, kann sie näher oder weiter von dem vorauseilenden Rand des Schlauchstücks liegen. Aus diesen Möglichkeiten ergeben sich die genannten vier Ausrichtungsvarianten, die bei unterschiedlichen Aufträgen durchaus ausgeschöpft werden. Bei fortgeschrittenen Systemen zur Produktion von Säcken sollte die Ausrichtung automatisch vorgenommen werden. Ein vorteilhafter Platz für diese Ausrichtung - zu der auch eine Wendung von Teilmengen gehören kann ist die erste Speicher und-Transportvorrichtung 28.

Bei der Übergabe der Schlauchstücke 25 von der Transportvorrichtung 28 an die Bodenlegemaschine 50 werden diese von einer Vereinzelungseinrichtung 51, die, wie in der Figur 2 angedeutet, als Rotationsanleger ausgeprägt sein kann, einzeln von dem Schlauchstückstapel entnommen. Eine Ausricht- und Transportvorrichtung 52 transportiert die Schlauchstücke 25 weiter und sorgt gleichzeitig für eine gute Ausrichtung der Lage der Schlauchstücke 25 in ihrer Transportebene.

Ein Doppelbandförderer 53 übernimmt die einzelnen Schlauchstücke 25 und befördert diese zu den einzelnen Bearbeitungsstationen, die in bekannter Weise an einem oder beiden Enden der Schlauchstücke 25 Böden anformen. Diese Bearbeitungsstationen enthalten in der Regel Funktionskomponenten, die arbeiten an den Säcken verrichten. Ein Teil dieser Funktionskomponenten muss bei Auftragswechseln auf gegebenenfalls neue Formate umgestellt werden. Mit Hilfe von Aktoren kann zumindest ein Teil dieser Funktionskomponenten ohne manuelle Eingriffe umgestellt werden. Zu diesem Zweck können diese Aktoren von Steuervorrichtungen zur Umstellung angesteuert werden. Der Zeitpunkt der Ansteuerung kann in Abhängigkeit von den beschriebenen Lokalisierungen stehen. Dies kann auch für andere Bestandteile des Systems gelten.
In der Bodenlegemaschine 50 werden in einem ersten Schritt die Enden aufgezogen, so dass offene Bodenrechtecke unter Ausbildung von seitlichen Dreieckstaschen entstehen. Anschließend kann ein Ventilzettel 54 aufgeklebt werden. Dazu wird der Ventilzettel und/oder Bereiche des Schlauchstücks 25 mit Klebstoff aus einem so genannten Leimauftragswerk versehen. Die Ventilzettel 54 bestehen in der Regel aus Papier und entstehen durch Abschneiden einzelner Zettel von der Materialbahn 55, die als Materialbahnrolle 56 zur Verfügung gestellt wird. Analog zu den Materialbahnrollen 4 und 5 in der Schlauchmaschine 1 können an dieser Stelle Sensoren 57 und/oder Drehgeber 58 vorgesehen sein, die über Datenleitungen 59 mit der Steuereinheit 38 verbunden sind, um letztendlich den Zeitpunkt eines bevorstehenden Rollenwechsels im Voraus bestimmen zu können. Auch Komponenten des Leimauftragswerks, wie etwa ein Leimvorratsbehälter, können auch mit Sensoren ausgestattet sein. Die Steuereinheit 38 steuert über eine Steuerleitung 60 unter anderem die Umfangsgeschwindigkeit des Antriebsrads 61 des Doppelbandförderers 53 und damit die Fertigungsgeschwindigkeit der Bodenlegemaschine 50. Auch die Vorzugsgeschwindigkeit der Materialbahn 55 wird auf eine solche, allerdings nicht dargestellte Art und Weise gesteuert.

Nach dem Aufkleben des Ventilzettels 54 wird der Boden zugelegt und gegebenenfalls verklebt. Schließlich kann noch ein Bodendeckblatt 62 zur Verstärkung des fertigen Bodens aufgeklebt werden. Die Bodendeckblätter 62 werden dazu von einer Materialbahn 63, die von einer Materialbahnrolle 64 zur Verfügung gestellt wird, vereinzelt. Wie im Fall der Ventilzettel 54 sind auch hier entsprechende Sensoren, Drehgeber, Datenleitungen und/oder Steuerleitungen vorgesehen, was aber der Einfachheit halber nicht gezeigt wird.

Die so aus Schlauchstücken 25 gefertigten Säcke 65 werden von einer zweiten Speicher- und Transporteinrichtung 66 übernommen und abtransportiert. Oft werden die Säcke 65 dazu in Schuppen (siehe Figur 3) angeordnet.

Die Schuppen werden, wie in der Figur 3 zu erkennen ist, von der zweiten Speicher- und Transporteinrichtung an eine so genannte Ablageeinrichtung 67 übergeben. Diese Ablageeinrichtung 67 transportiert die Säcke 65 über bestimmte Wege und nimmt dabei eine Verpressung der frisch hergestellten Böden vor, um für eine dauerhaft starke Verklebung zu sorgen. Die Transportstrecke in der Ablageeinrichtung ist verhältnismäßig lang, um ein ausreichendes Abtrocknen der Verklebung zu ermöglichen. Auch die Ablageeinrichtung 67 ist in dem'dargestellten Fall ein Bestandteil des Systems und eine Lokalisierung von Teilmengen in der Ablageeinrichtung 67 kann vorteilhaft sein. Die zweite Speicher- und Transporteinrichtung 66 kann wiederum in mehrere Transport- und/oder Lagereinrichtungen untergliedert sein. Nach dem Durchlaufen der Ablageeinrichtung 67 gelangen die Säcke 65 auf eine dritte Transporteinrichtung 68, welche die Säcke 65 zu einer nicht gezeigten Schuppenzähl- und Trenneinrichtung transportiert. Diese trennt die Schuppen und ordnet die Säcke 65 zu Sackstapeln 69 mit einer bestimmten Anzahl an Säcken 65 an. Eine solche Schuppenzähl- und Trennstation ist beispielsweise in der DE 10 2004 055 325 B4 gezeigt und werläutert. Der Schuppenzähl- und Trennstation folgen oft noch eine oder mehrere weitere Transport- und/oder Lagereinrichtungen, beispielsweise solche, wie sie für den Bereich zwischen der Schlauchmaschine 1 und der Bodenlegemaschine 50 beschrieben wurden. In dem Bereich hinter der Schuppenzähl- und Trennstation werden oft stichprobenartig einzelne Säcke oder Sackstapel entnommen ("ausgeschleust"), einer Qualitätskontrolle unterzogen und anschließend wieder in die Transportkette eingefügt ("eingeschleust"). Auch die Zeit der Kontrolle kann als Lagerung angesehen werden. Es ist vorteilhaft, wenn einer Steuervorrichtung Einschleusungs- und Auschleusungsvorgänge gemeldet werden und diese diese Vorgänge bei Lokalisierungen berücksichtigt.

Die Figur 4 zeigt eine Palettiermaschine 70 als ein Ausführungsbeispiel einer Vorrichtung, mit welcher eine Vielzahl von Säcken zu einem transportierbaren Sackverbund angeordnet werden können. Eine andere solche Vorrichtung ist etwa eine Einrichtung, in der geschuppt angeordnete Säcke unter Zuhilfenahme von Bändern oder Streifen zu Rollen aufgewickelt werden.

Neben der Palettiermaschine 70 ist in Figur 4 eine vierte Speicher- und Transporteinrichtung 71 gezeigt, die die Sackstapel 69 in den Bewegungsbereich einer Greifeinrichtung 72 bringt. Die Greifeinrichtung 72 ergreift jeweils einen Sackstapel 69 und ordnet ihn auf einer Palette 73 an. Auch in der Palettiermaschine können Sensoren vorgesehen sein, die beispielsweise die aktuelle Belegung der Palette 72 überwachen. Die Sensoren sind über nicht gezeigte Datenleitungen mit der Steuereinheit 38 verbunden. Die Steuereinheit 38 kann unter Berücksichtigung von Betriebsparametern und Fertigungsgeschwindigkeiten anderer Maschinen die Palettiergeschwindigkeit der Palettiermaschine vorschlagen und/oder einstellen.
Die Figuren 5 und 6 befassen sich mit der Darstellung einer ersten Speicher- und Transportvorrichtung 28 nach dem Stand der Technik. Dieser in Figur 5 in der Seitenansicht dargestellten Vorrichtung werden nicht dargestellte Schlauchpakete von der Schlauchmaschine 1, die in Figur 5 lediglich als Rechteck dargestellt ist, zugeführt.
In Figur 6, die eine Draufsicht auf die Schlauchmaschine 1 und die erste Speicher und Transportvorrichtung 28 darstellt, ist zu-sehen, dass die Schlauchpakete in dem gezeigten Ausführungsbeispiel nach dem Verlassen der Schlauchmaschine zunächst über das Transportband 101, die Drehstation 102 und das Transportband 103 laufen. Durch das Eckrollenband 105 erfolgt eine erste Ausrichtung der Pakete. Die Wendestation 105 kann die Schlauchpakte wenden, um die Ausrichtung der Schlauchnaht zum späteren Sackventil auftragsgemäß festzulegen. Das Sammelband 106 läuft bei der Aufnahme der Schlauchstückstapel intermittierend, wobei die Schrittlänge an die Abmaße der Schlauchstücke in der Transportrichtung z derselben angepasst ist. Auf diese Weise geling es mit Verfahren des Standes der Technik, zunächst das Sammelband adäquat zu füllen. Nach dem Füllen des Sammelbandes gibt dieses seine ganze Ladung im Rahmen eines Transportzyklus an das folgende Speicherband 107 ab. Das heißt, dass das Sammelband im Rahmen dieser Übergabe in etwa um seine Ausdehnung in Transportrichtung z der Teilmengen bewegt wird.
Falls die folgende Speicherstrecke leer ist, wird die Gruppe an Schlauchstückstapeln, die das Sammelband befüllt haben, auf diese Weise (Abgabe aller Schlauchsstückstapel eines Speicherbandes - also der Gruppe an Schlauchstückstapeln - an das nächste Band) im Rahmen eines kontinuierlichen Förderzyklus) dann durch die ganze Speicherstrecke 109 hindurch gefördert, bis sie das Sammelband 110 erreicht und zunächst vollständig befüllt. Dieses Sammelband läuft bei der Abgabe der Schlauchstückstapel an den Rotationsanleger 111 wieder intermittierend, wobei die Länge der Schritte wieder an die Länge der einzelnen Schlauchstückstapel angepasst ist.
Auf diese Weise können wieder einzelne Schlauchstückstapel an den Rotationsanleger 111 übergeben werden. Zu erwähnen bleibt noch, dass in dem vorliegenden Ausführungsbeispiel das erste Speicherband mit einer Pressplatte ausgestattet ist. Das Pressen der Schlauchstücke mit der Pressplatte festigt die Schlauchnaht.
In dem gezeigten Ausführungsbeispiel einer ersten Lager- und Transportvorrichtung ändert sich die Transportrichtung z, was bei solchen Vorrichtungen des Öfteren vorkommt, da sich auf diese Weise der Platz in den Maschinenhallen besser für Lagerzwecke ausnützen lässt.
In Figur 7 ist ein Schema eines Systems zur Herstellung von Säcken gezeigt. In der Schlauchmaschine 1 werden Schlauchstapel hergestellt, die der ersten Speicher- und Transportvorrichtung 28 am Übergabepunkt 114 übergeben werden. In Vorrichtungen des Standes der Technik geschieht dies, indem das Sammelband 106 in intermittierendem Betrieb voll gefahren wird. Ist das Sammelband 106 gefüllt, gibt es seine gesamte Ladung, also eine Gruppe von Schlauchstückstapeln, an das nachfolgende Speicherband 107 ab. Dieses Speicherband ist das erste seiner Art in einer ganzen Abfolge solcher Bänder 107, 108, die auch Speicherstrecke 109 genannt werden. Am Ende der ersten Speicher- und Transportvorrichtung 28 steht wieder ein Abrufband 110, das von dem vorgelagerten Speicherband 108 en bloc beschickt wird, aber die Schlauchstückstapel sukzessive an den nicht gezeigten Rotationsanleger 111 des Bodenlegers 50 abgibt. Bei der Übergabe der von dem Bodenleger 50 gefertigten Sackstapel an die zweite dargestellte Speicher- und Transportvorrichtung 66 sowie bei der Übergabe der Sackstapel von der zweite dargestellten Speicher- und Transportvorrichtung 66 an die Palettiermaschine 70 wiederholen sich die geschilderten Vorgänge sinngemäß.

In dem dargestellten Ausführungsbeispiel eines Systems verfügen alle Bestandteile 1, 28, 50, 66, 70 des Systems 115 über jeweils eine Steuervorrichtung 38. Diese intelligenten Vorrichtungen 38 sind über Interfaces mit zumindest einer anderen Steuervorrichtung 38 des Systems 115 vernetzt. Die ihnen jeweils zugeordneten Bestandteile 1, 28, 50, 66, 70 des Systems 115 steuern die Steuervorrichtungen 38 über Steuerleitungen 37.

Andere Ausführungsbeispiele des Systems 115 können auch mit einer geringeren Anzahl an Steuervorrichtungen 38 auskommen. Allgemein dürfte es vorteilhaft sein, wenn eine Steuervorrichtung systemübergeordnete Steuerbefehle gibt.

| **Bezugszeichenliste** | |
|---|---|
| 1 | Schlauchmaschine |
| 2 | Abwickeleinrichtung |
| 3 | Abwickeleinrichtung |
| 4 | Materialrolle |
| 5 | Materialrolle |
| 6 | Bahn |
| 7 | Bahn |
| 8 | Gestell |
| 9 | Gestell |
| 10 | Bahn |
| 11 | Bahn |
| 12 | Vorzugswalze |
| 13 | Leitwalze |
| 14 | Gegendruckwalze |
| 15 | Nadelwalze |
| 16 | Messerwalze |
| 17 | Gegendruckwalze |
| 18 | Ständer |
| 19 | Klebstoffauftragswalze |
| 20 | Umlenkrollen |
| 21 | Klebstoffauftragswalze |
| 22 | Schlauchbildungsstation |
| 23 | Schlauch |
| 24 | Abreißwerk |
| 25 | Schlauchstück |
| 26 | Stapelstation |
| 27 | Schlauchstückstapel |
| 28 | erste Speicher- und Transporteinrichtung |
| 29 | Umlenkwalze |
| 30 | Drehgeber |
| 31 | Sensor |
| 32 | Sensor |
| 33 | Drehgeber |
| 34 | Drehgeber |
| 35 | Wickelhülse |
| 36 | Sensor |
| 37 | Datenleitung |
| 38 | Steuereinheit |
| 39 | Steuerleitung |
| 40 | Steuerleitung |
| 41 | Belegungssensor |
| 42 | |
| 43 | |
| 44 | |
| 45 | |
| 46 | |
| 47 | |
| 48 | |
| 49 | |
| 50 | Bodenlegemaschine |
| 51 | Vereinzelungseinrichtung |
| 52 | Ausricht- und Transportvorrichtung |
| 53 | Doppelbandförderer |
| 54 | Ventilzettel |
| 55 | Materialbahn |
| 56 | Materialbahnrolle |
| 57 | Sensor |
| 58 | Drehgeber |
| 59 | Datenleitung |
| 60 | Steuerleitung |
| 61 | Antriebsrad |
| 62 | Bodendeckblatt |
| 63 | Materialbahn |
| 64 | Materialbahnrolle |
| 65 | Sack |
| 66 | zweite Speicher- und Transporteinrichtung |
| 67 | Ablageeinrichtung |
| 68 | dritte Speicher- und Transporteinrichtung |
| 69 | Sackstapel |
| 70 | Palettiermaschine |
| 71 | vierte Speicher- und Transporteinrichtung |
| 72 | Greifeinrichtung |
| 73 | Palette |
| 74 | Rotationsanleger |
| | |
| 100 | |
| 101 | Transportband |
| 102 | Drehstation |
| 103 | Transportband |
| 104 | Eckrollenband mit Schieber |
| 105 | Wendestation |
| 106 | Sammelband |
| 107 | Speicherband mit Pressplatte |
| 108 | Speicherband schwenkbar |
| 109 | Speicherstrecke |
| 110 | Abrufband |
| 111 | Zubringer/Rotationsanleger |
| 112 | |
| 113 | Interfaces |
| 114 | Übergabepunkt zwischen Schlauchmaschine und erster Speicher- und Transportvorrichtung |
| 115 | System zur Herstellung von Säcken |
| 116 | |
| Z | Pfeil in Transportrichtung der Teilmengen |

## Patentansprüche

1. Verfahren zum Abarbeiten zumindest zweier aufeinander folgender Aufträge zur Herstellung von Säcken,
- bei welchem zumindest zwei Arbeitsschritte an Säcken oder Sackhalbzeugen verrichtet werden,
- und bei welchem mindestens eine Maschine (1, 50, 70) und eine Speicher- und Transportvorrichtung (28, 66) als Bestandteile eines Systems (115) verwendet werden,
**dadurch gekennzeichnet,**
- **dass** zumindest einer Teilmenge der Säcke oder Sackhalbzeuge, die das System (115) bearbeitet, von einer Steuervorrichtung (38) Daten zugeordnet werden,
- **dass** im Rahmen einer ersten Lokalisierung der Aufenthaltsort der zumindest einen Teilmenge, der Daten zugeordnet sind, zumindest zu einem ersten Zeitpunkt ermittelt wird,
- **dass** die Steuervorrichtung im Rahmen zumindest einer zweiten Lokalisierung aufgrund der ersten Lokalisierung und weiterer Produktionsdaten den Aufenthaltsort dieser Teilmenge zu einem zweiten Zeitpunkt ermittelt und
- **dass** verschiedene Funktionskomponenten des Systems durch den Funktionskomponenten jeweils individuell zugeordnete Aktoren aufgrund der Daten und/oder der Lokalisierung der Teilmengen von einem ersten in ein zweites Format umgestellt werden.

2. Verfahren nach dem vorstehenden Anspruch,
**dadurch gekennzeichnet,**
- **dass** dieser erste Zeitpunkt der ersten Lokalisierung während des Aufenthalts dieser zumindest einen Teilmenge in dem in Bearbeitungsrichtung (z) ersten Bestandteil (1, 28, 50, 66, 70) des Systems (115) liegt,
- und **dass** dieser zweite Zeitpunkt während des Aufenthalts dieser zumindest einen Teilmenge in dem zweiten Bestandteil (1, 28, 50, 66, 70) des Systems (115) liegt.

3. Verfahren nach einem der vorstehenden Ansprüche,
**dadurch gekennzeichnet, dass**
die zumindest eine Teilmenge, die im Rahmen der ersten und oder einer zweiten Lokalisierung lokalisiert wird, die erste Teilmenge eines Auftrages ist, die die erste in der Transportrichtung (z) der zumindest einen Maschine (1, 50, 70) nachgelagerte Ausscheideweiche passiert, ohne ausgeschleust zu werden.

4. Verfahren nach einem der vorstehenden Ansprüche,
**dadurch gekennzeichnet, dass**
der die Daten, die der zumindest einen Teilmenge zugeordnet werden, Angaben zu zumindest einem der folgenden Charakteristika enthalten:
- Breite der Schlauchstücke
- Länge der Schlauchstücke
- Lage der Schlauchnaht
- Position des Ventils relativ zum Schlauch
- Länge des Ventils
- die Bodenmittenbreite
- die Lage des Ventils zur der Längsnaht des Schlauchstücks des betreffenden Sackhalbzeugs
- die Bodenmittenbreite
- die Lage der Böden
- die Ausrichtung des Druckbildes relativ zum Ventil.

5. Verfahren nach einem der vorstehenden Ansprüche,
**dadurch gekennzeichnet, dass**
die Daten, die der zumindest einen Teilmenge zugeordnet werden, während der Bearbeitung der Säcke oder Sackhalbzeuge, zumindest einmal ergänzt werden.

6. Verfahren nach dem vorstehenden Anspruch,
**dadurch gekennzeichnet, dass**
die Daten, die der zumindest einen Teilmenge zugeordnet werden, während der Bearbeitung der Säcke oder Sackhalbzeuge zumindest einmal nach einem Bearbeitungsschritt ergänzt werden.

7. Verfahren nach einem der vorstehenden Ansprüche,
**dadurch gekennzeichnet, dass**
Daten, zu zumindest zwei Teilmengen, vorzugsweise jedoch zu einer geschlossenen Abfolge von Teilmengen eines Auftrags zugeordnet werden und dass diese Teilmengen lokalisiert werden.

8. Verfahren nach einem der vorstehenden Ansprüche,
**dadurch gekennzeichnet, dass**
bei der Verfolgung und gegebenenfalls Speicherung von Daten und/oder der Lokalisierung von Teilmengen die Ausschleusung und/oder Einschleusung von Teilmengen Berücksichtigung findet.

9. Verfahren nach einem der vorstehenden Ansprüche,
**dadurch gekennzeichnet, dass** ein System mit zumindest zwei Maschinen (1, 50, 70) verwendet wird,

10. Verfahren nach dem vorstehenden Anspruch,
**dadurch gekennzeichnet, dass**
die verschiedenen Funktionskomponenten der zweiten Maschine (1, 50, 70) sukzessive oder en bloc umgestellt werden.

11. Verfahren nach einem der beiden vorstehenden Ansprüche,
**dadurch gekennzeichnet, dass**
zumindest zwei Maschinen (1, 50, 70) des Systems zu gleicher Zeit unterschiedliche Aufträge ausführen und dass die zumindest eine Speicher- und Transportvorrichtung (28, 66) zu dieser Zeit sowohl Teilmengen des ersten Auftrages an die in Bearbeitungsrichtung zweite Maschine (1, 50, 70) abgibt als auch Teilmengen des zweiten Auftrages abgibt.

12. Verfahren nach einem der vorstehenden Ansprüche,
**dadurch gekennzeichnet, dass**
die Steuereinheit anhand der Lokalisierung den Aufenthaltsort von Teilmengen in dem System (115) verfolgt und auf einer Anzeigeeinheit anzeigt.

13. System (115) zum Abarbeiten aufeinander folgender Aufträge zur Herstellung von Säcken, mit welchem zumindest zwei Arbeitsschritte an Säcken oder Sackhalbzeugen verrichtbar sind,
- wobei mindestens eine Maschine (1, 50, 70) und eine Speicher- und Transportvorrichtung (28, 66) Bestandteile des Systems (115) sind,
**gekennzeichnet durch**
zumindest eine Steuervorrichtung (38),
- welche zumindest mit einem Teil der Steuerkomponenten dieser Bestandteile des Systems (115) in Verbindung steht,
- wobei die Steuervorrichtung (38) derart eingerichtet ist, dass zumindest einer Teilmenge der Säcke oder Sackhalbzeuge oder einer Gruppe dieser Gegenstände, die das System (115) bearbeitet, Daten zugeordnet werden können,
- wobei die Steuervorrichtung (38) weiterhin dazu eingerichtet ist, zumindest zu einem ersten Zeitpunkt der Bearbeitung den Aufenthaltsort der zumindest einen Teilmenge in dem ersten Bestandteil (1, 28, 50, 66, 70) des Systems (115) den Daten im Rahmen einer ersten Lokalisierung zu zuordnen,
- und wobei die Steuervorrichtung (38) weiterhin dazu eingerichtet ist, aufgrund der ersten Lokalisierung und weiterer Produktionsdaten zumindest zu einem zweiten Zeitpunkt den Aufenthaltsorts der zumindest einen Teilmenge der Säcke oder Sackhalbzeuge im Rahmen einer zweiten Lokalisierung den Daten zu zuordnen
- und wobei die Steuervorrichtung dazu eingerichtet ist, verschiedene Funktionskomponenten des Systems **durch** den Funktionskomponenten jeweils individuell zugeordnete Aktoren aufgrund der Daten und/oder der Lokalisierung der Teilmengen von einem ersten in ein zweites Format umzustellen.

14. System nach dem vorstehenden Anspruch,
**gekennzeichnet durch**
Sensoren (31, 32) zur Ermittlung des Aufenthaltsorts der zumindest einen Teilmenge zu zumindest einem Zeitpunkt.

15. System nach einem der vorstehenden Ansprüche,
**dadurch gekennzeichnet, dass**
der zumindest einen Speicher- und Transportvorrichtung intelligente Steuervorrichtungen (38) zugeordnet sind, welche vorzugsweise ein Interface (113) zu einer anderen Steuervorrichtung (38), die anderen Bestandteilen (1, 28, 50, 66, 70) des Systems (115) zugeordnet ist, enthält:

## Claims

1. Method for processing at least two successive orders for producing bags,
- in which at least two working steps are performed on bags or semifinished bags,
- and in which at least one machine (1, 50, 70) and a storing and transporting device (28, 66) are used as component parts of a system (115), **characterized**
- **in that** at least one subset of the bags or semifinished bags that the system (115) processes is assigned data by a control device (38),
- **in that**, in the course of a first localization, the whereabouts of the at least one subset to which data are assigned is ascertained at least at a first point in time,
- **in that**, in the course of at least a second localization, the control device ascertains on the basis of the first localization and further production data the whereabouts of this subset at a second point in time and
- **in that**, on the basis of the data and and/or the localization of the subsets, various functional components of the system are changed over from a first format into a second format by actuators that are individually assigned respectively to the functional components.

2. Method according to the preceding claim, **characterized**
- **in that** this first point in time of the first localization lies during the time in which this at least one subset is located in the first component part (1, 28, 50, 66, 70) of the system (115) in the processing direction (z),
- and **in that** this second point in time lies during the time in which this at least one subset is located in the second component part (1, 28, 50, 66, 70) of the system (115).

3. Method according to one of the preceding claims,
**characterized in that**
the least one subset that is localized in the course of the first and/or a second localization is the first subset of an order that passes the first discharge diverter downstream of the least one machine (1, 50, 70) in the transporting direction (z) without being discharged.

4. Method according to one of the preceding claims,
**characterized in that**
the data that are assigned to the least one subset contain details of at least one of the following characteristics:
- width of the pieces of tube
- length of the pieces of tube
- position of the tube seam
- position of the valve in relation to the tube
- length of the valve
- the bottom centre width
- the position of the valve in relation to the longitudinal seam of the piece of tube of the semifinished bag concerned
- the bottom centre width
- the position of the bottoms
- the alignment of the printed image in relation to the valve.

5. Method according to one of the preceding claims,
**characterized in that**
the data that are assigned to the least one subset are added to at least once during the processing of the bags or semifinished bags.

6. Method according to the preceding claim,
**characterized in that**
the data that are assigned to the least one subset are added to at least once during the processing of the bags or semifinished bags after a processing step.

7. Method according to one of the preceding claims,
**characterized in that**
data are assigned to at least two subsets, but preferably to an uninterrupted sequence of subsets of an order and **in that** these subsets are localized.

8. Method according to one of the preceding claims,
**characterized in that**
in the tracing and possibly storage of data and/or the localization of subsets allowance is made for the discharging and/or charging of subsets.

9. Method according to one of the preceding claims,
**characterized in that** a system with a least two machines (1, 50, 70) is used.

10. Method according to the preceding claim,
**characterized in that**
the various functional components of the second machine (1, 50, 70) are changed over successively or en bloc.

11. Method according to one of the two preceding claims,
**characterized in that**
at least two machines (1, 50, 70) of the system execute different orders at the same time and **in that** the at least one storing and transporting device (28, 66) at this time both issues subsets of the first order to the second machine (1, 50, 70) in the processing direction and issues subsets of the second order.

12. Method according to one of the preceding claims,
**characterized in that**
on the basis of the localization, the control unit traces the whereabouts of subsets in the system (115) and displays it on a display unit.

13. System (115) for processing successive orders for producing bags, with which at least two working steps can be performed on bags or semifinished bags,
- at least one machine (1, 50, 70) and a storing and transporting device (28, 66) being component parts of the system (115),
**characterized by**
at least one control device (38),
- which is in connection at least with some of the control components of these component parts of the system (115),
- the control device (38) being set up in such a way that at least one subset of the bags or semifinished bags or a group of these articles that the system (115) processes can be assigned data,
- the control device (38) also being set up for assigning at least at a first point in time of the processing the whereabouts of the least one subset in the first component part (1, 28, 50, 66, 70) of the system (115) to the data in the course of a first localization,
- and the control device (38) also being set up for assigning on the basis of the first localization and further production data at least at a second point in time the whereabouts of the least one subset of the bags or semifinished bags in the course of a second localization
- and the control device being set up for changing over on the basis of the data and/or the localization of the subsets, various functional components of the system from a first format into a second format by actuators that are individually assigned respectively to the functional components.

14. System according to the preceding claim,
**characterized by**
sensors (31, 32) for ascertaining the whereabouts of the least one subset at at least one point in time.

15. System according to one of the preceding claims,
**characterized in that**
the at least one storing and transporting device is assigned intelligent control devices (38), which preferably include an interface (113) with another control device (38), which is assigned to other component parts (1, 28, 50, 66, 70) of the system (115).

## Revendications

1. Procédé de traitement d'au moins deux ordres de commande se déroulant l'un après l'autre pour la fabrication de sacs ;
- dans lequel au moins deux étapes de travail sont accomplies sur les sacs ou les produits semi-finis de sac ;
- et dans lequel au moins une machine (1, 50, 70) et un dispositif de stockage et de transport (28, 66) servent de composants d'un système (115) ;
**caractérisé en ce :**
- **que** des données sont associées par un dispositif de commande (38) à au moins une quantité partielle de sacs ou de produits semi-finis traitée par le système (115) ;
- **que** dans le cadre d'une première localisation, le lieu de séjour de l'au moins une quantité partielle à laquelle les données sont associées est déterminé au moins à un premier instant ;
- **que** le dispositif de commande détermine dans le cadre d'au moins une deuxième localisation, sur la base de la première localisation et d'autres données de production, le lieu de séjour de cette quantité partielle à un deuxième instant et
- **que** différentes composantes fonctionnelles du système sont transposées d'un premier format dans un deuxième format par les composantes fonctionnelles des actionneurs respectivement individuellement associés sur la base des données et/ou de la localisation des quantités partielles.

2. Procédé selon la revendication précédente, **caractérisé en ce**
- **que** ce premier instant de la première localisation se situe pendant le séjour de cette au moins une quantité partielle dans le premier composant (1, 28, 50, 66, 70) du système (115), dans la direction de traitement (z) ;
- et **que** ce deuxième instant se situe pendant le séjour de cette au moins une quantité partielle dans le deuxième composant (1, 28, 50, 66, 70) du système (115).

3. Procédé selon l'une quelconque des revendications précédentes, **caractérisé en ce que** l'au moins une quantité partielle localisée dans le cadre de la première et/ou d'une deuxième localisation est la première quantité partielle d'un ordre de commande passant le premier aiguillage de séparation placé à l'arrière dans la direction de transport (z) de l'au moins une machine (1, 50, 70), sans être éjectée.

4. Procédé selon l'une quelconque des revendications précédentes, **caractérisé en ce que** les données associées à l'au moins une quantité partielle contiennent des indications par rapport à au moins une des caractéristiques suivantes :
- largeur des bouts de tuyau flexible ;
- longueur des bouts de tuyau flexible ;
- position de la soudure de tuyau flexible ;
- position de la soupape par rapport au tuyau flexible ;
- longueur de la soupape ;
- largeur centrale du fond ;
- position de la soupape par rapport au joint longitudinal du bout de tuyau flexible du produit semi-fini de sac concerné ;
- largeur centrale du fond ;
- position des fonds ;
- orientation de l'image imprimée par rapport à la soupape.

5. Procédé selon l'une quelconque des revendications précédentes, **caractérisé en ce que** les données associées à l'au moins une quantité partielle sont complétées au moins une fois pendant le traitement des sacs ou produits semi-finis de sac.

6. Procédé selon la revendication précédente, **caractérisé en ce que** les données associées à l'au moins une quantité partielle sont complétées au moins une fois après une étape de traitement, pendant le traitement des sacs ou produits semi-finis de sac.

7. Procédé selon l'une quelconque des revendications précédentes, **caractérisé en ce que** des données sont associées à au moins deux quantités partielles, de préférence toutefois à une succession fermée de quantités partielles d'un ordre de commande, et que ces quantités partielles sont localisées.

8. Procédé selon l'une quelconque des revendications précédentes, **caractérisé en ce qu'**en cas de suivi et le cas échéant de mémorisation de données et/ou en cas de localisation de quantités partielles, l'éjection et/ou l'injection de quantités partielles est prise en compte.

9. Procédé selon l'une quelconque des revendications précédentes, **caractérisé en ce qu'**un système équipé d'au moins deux machines (1, 50, 70) est utilisé.

10. Procédé selon la revendication précédente, **caractérisé en ce que** les différentes composantes fonctionnelles de la deuxième machine (1, 50, 70) sont transposées de façon successive ou en bloc.

11. Procédé selon l'une quelconque des deux revendications précédentes, **caractérisé en ce qu'**au moins deux machines (1, 50, 70) du système réalisent en même temps des ordres de commande différents et que l'au moins un dispositif de stockage et de transport (28, 66) transmet à cet instant à la deuxième machine (1, 50, 70) dans la direction de traitement tant les quantités partielles du premier ordre de commande que les quantités partielles du deuxième ordre de commande.

12. Procédé selon l'une quelconque des revendications précédentes, **caractérisé en ce que** l'unité de commande suit à l'aide de la localisation le lieu de séjour de quantités partielles dans le système (115) et l'affiche sur une unité d'affichage.

13. Système (115) de traitement d'ordres de commande se déroulant l'un après l'autre pour la fabrication de sacs, avec au moins deux étapes de travail pouvant être accomplies sur les sacs ou produits semi-finis de sac ;
- au moins une machine (1, 50, 70) et un dispositif de stockage et de transport (28, 66) faisant partie du système (115) ;
**caractérisé par** :
au moins un dispositif de commande (38) ;
- relié à au moins une partie des composantes de commande de ces composants du système (115) ;
- le dispositif de commande (38) étant conçu de telle sorte que des données peuvent être associées à au moins une quantité partielle des sacs ou produits semi-finis de sac ou d'un groupe de ces objets traités par le système (115) ;
- le dispositif de commande (38) étant en outre conçu pour associer aux données, au moins à un premier instant de traitement, le lieu de séjour de l'au moins une quantité partielle dans le premier composant (1, 28, 50, 66, 70) du système (115) dans le cadre d'une première localisation ;
- et le dispositif de commande (38) étant en outre conçu pour associer aux données, sur la base de la première localisation et d'autres données de production, au moins à un deuxième instant, le lieu de séjour de l'au moins une quantité partielle de sacs ou de produits semi-finis de sac dans le cadre d'une deuxième localisation ;
- et le dispositif de commande étant conçu pour transposer les différentes composantes fonctionnelles du système d'un premier format dans un deuxième format par les composantes fonctionnelles des actionneurs respectivement individuellement associés, sur la base des données et/ou de la localisation des quantités partielles.

14. Système selon la revendication précédente, **caractérisé par** la présence de capteurs (31, 32) servant à déterminer le lieu de séjour de l'au moins une quantité partielle à au moins un instant.

15. Système selon l'une quelconque des revendications précédentes, **caractérisé en ce que** des dispositifs de commande (38) intelligents sont associés à l'au moins un dispositif de stockage et de transport, lesdits dispositifs contenant de préférence une interface (113) vers un autre dispositif de commande (38) associé à d'autres composants (1, 28, 50, 66, 70) du système (115).
